# EUROPÄISCHE PATENTANMELDUNG

(11) **EP 4 700 247 A1**
(43) Veröffentlichungstag der Anmeldung: **25.02.2026**
(21) Anmeldenummer: 25195429.3
(22) Anmeldetag: 12.08.2025
(51) Int. Cl.: F04D 29/28, F04D 29/30

(54) **LAUFRAD FÜR EINEN VENTILATOR**

(30) Priorität: 20.08.2024 DE 102024123702
(71) Anmelder: ebm-papst Mulfingen GmbH & Co. KGaA & Co. KG, 74673 Mulfingen (DE)
(72) Erfinder: Baer, Martin, 74673 Mulfingen (DE); Gruber, Erhard, 74589 Satteldorf (DE); Müller, Jens, 74653 Künzelsau (DE); Nasarkin, Eugen, 74172 Neckarsulm (DE); Acker, René, 97944 Boxberg (DE)
(74) Vertreter: Rüger Abel Patentanwälte PartGmbB

(57) **Zusammenfassung**

Die Erfindung betrifft ein Laufrad (11) mit zwei Trägerteilen (15, 16) und mehreren Laufradschaufeln (17), die zwischen den beiden Trägerteilen (15, 16) angeordnet sind und mit einer ersten Längskante (20) mit dem ersten Trägerteil (15) und mit einer zweiten Längskante (21) mit dem zweiten Trägerteil (16) verbunden sind. Eine Außenkante (19) jeder Laufradschaufel (17) verbindet die beiden Längskanten (20, 21) und weist eine Kantenvertiefung (25) auf, an der die Außenkante (19) einen lokalen Tiefpunkt (P) hat. Die Position des Tiefpunktes (P) befindet sich näher an dem Trägerteil (15, 16), in dem beim Betrieb des Laufrades (11) höhere innere Spannungen beziehungsweise Belastungen auftreten.

## Beschreibung

Die Erfindung betrifft ein Laufrad für einen Ventilator. Beim Betrieb des Ventilators wird das Laufrad drehend um eine Drehachse angetrieben und erzeugt dabei eine Strömung, beispielsweise eine Gasströmung, insbesondere eine Luftströmung. Der Ventilator kann als Radialventilator oder Diagonalventilator ausgebildet sein.

Das Laufrad hat ein erstes Trägerteil, ein zweites Trägerteil und zwischen den beiden Trägerteilen angeordnete Laufradschaufeln, die entlang einer ersten Längskante mit dem ersten Trägerteil und entlang einer zweiten Längskante mit dem zweiten Trägerteil verbunden sind. Die mechanische Beanspruchung und die Festigkeitsanforderungen an die Laufräder nehmen mit der Drehzahl zu, wobei die Gesamtbeanspruchung quadratisch mit der Drehzahl zunehmen kann. Dem kann durch eine stabilere Ausgestaltung, zum Beispiel mit größeren Wanddicken bzw. Wandstärken, zumindest in den hochbeanspruchten Bereichen begegnet werden. Dadurch wird das Laufrad allerdings schwer und teuer. Der Energieverbrauch des Ventilators steigt auch, insbesondere wenn das Laufrad zur Änderung der Drehzahl beschleunigt wird.

EP 2 942 531 A1 zeigt ein Laufrad für einen Ventilator mit mehreren Flügeln, die sich zwischen einer Deckscheibe und einer Bodenplatte erstrecken. Jeder Flügel hat eine gekrümmte Hinterkante, die mit Abstand zu einer Sehne angeordnet ist, die die Ecken der Hinterkante verbindet. Die Hinterkante hat einen gekrümmten Verlauf, aber ohne Vertiefung.

DE 11 2023 001 908 T5 zeigt ein Laufrad mit Flügeln, die jeweils eine Spitze an der Hinterkante in der Mitte zwischen den Trägerteilen aufweisen.

Aus DE 11 2020 007 795 T5 ist ein Laufrad mit Flügeln bekannt, deren Hinterkanten gekrümmt sind, aber keine Vertiefung aufweisen.

Es kann daher die Aufgabe der vorliegenden Erfindung sein, ein Laufrad zu schaffen, das ohne erhöhten Materialeinsatz der zunehmenden mechanischen Belastung standhält.

Diese Aufgabe wird durch ein Laufrad mit den Merkmalen des Patentanspruches 1 gelöst.

Das erfindungsgemäße Laufrad ist zur Drehung um eine Drehachse eingerichtet. Im Einbauzustand ist das Laufrad Bestandteil eines Ventilators, dessen Motor das Laufrad um die Drehachse antreibt, um eine Fluidströmung, insbesondere Gasströmung und vorzugsweise Luftströmung, zu erzeugen. Der Ventilator kann ein Radialventilator oder Diagonalventilator sein.

Das Laufrad hat ein erstes Trägerteil und ein zweites Trägerteil. Die Trägerteile sind in einer Axialrichtung - parallel zur Drehachse - mit Abstand zueinander angeordnet. Zwischen den beiden Trägerteilen hat das Laufrad mehrere Laufradschaufeln. Die Laufradschaufeln sind mit einer ersten Längskante am ersten Trägerteil und mit einer zweiten Längskante am zweiten Trägerteil befestigt. Vorzugsweise sind die Längskanten gekrümmt. Weiter vorzugsweise sind die Längskanten mit Blick in Axialrichtung nicht deckungsgleich.

Die Befestigung der Laufradschaufeln an den Trägerteilen wird bei einem bevorzugten Ausführungsbeispiel durch eine stoffschlüssige Verbindung oder eine Haftverbindung erreicht. Die Verbindung zwischen den Laufradschaufeln und den Trägerteilen kann beispielsweise durch eine Schweißverbindung hergestellt werden. Die Laufradschaufeln und/oder die Trägerteile können aus einer metallischen Legierung, beispielsweise einer Aluminiumlegierung, oder einem Kunststoff oder einem Verbundwerkstoff bestehen.

Bei einem Ausführungsbeispiel können die Laufradschaufeln und die beiden Trägerteile einen monolithischen Körper bilden.

Beispielsweise kann das erste Trägerteil eine Bodenscheibe des Ventilators und das zweite Trägerteil eine Deckscheibe des Ventilators sein. Im Bereich der Bodenscheibe des Ventilators kann im Installationszustand der Motor des Ventilators angeordnet.

Die beiden Trägerteile sind vorzugsweise uneben. Die beiden Trägerteile haben vorzugsweise eine nichtidentische Geometrie. Das erste Trägerteil kann zur Festigkeitserhöhung eine oder mehrere Sicken aufweisen. Das zweite Trägerteil kann eine gewellte Geometrie haben.

Jede Laufradschaufel hat eine Innenkante sowie eine Außenkante. Die Innenkante und die Außenkante verbinden die beiden Längskanten auf entgegengesetzten Seiten. Die Außenkante hat einen größeren radialen Abstand zur Drehachse als die Innenkante.

Die Außenkante hat im Übergang zu der ersten Längskante einen ersten Verbindungspunkt und im Übergang zur zweiten Verbindungskante einen zweiten Verbindungspunkt. Am ersten Verbindungspunkt ist die erste Längskante in Kontakt mit dem ersten Trägerteil. Am zweiten Verbindungspunkt ist die zweite Längskante in Kontakt mit dem zweiten Trägerteil.

Die Außenkante begrenzt eine Kantenvertiefung der Laufradschaufel. In Erstreckungsrichtung der jeweiligen Laufradschaufel von der Innenkante zur Außenkante betrachtet, hat die Laufradschaufel im Bereich der Kantenvertiefung eine geringere Länge. Im Vergleich zu einer virtuellen Verbindungsgeraden durch den ersten Verbindungspunkt und den zweiten Verbindungspunkt hat die Außenkante einen Abstand von der Verbindungsgeraden im Bereich der Kantenvertiefung. Die Kantenvertiefung ist vorzugsweise unsymmetrisch, ausgehend von einem Tiefpunkt, an dem die Kantenvertiefung den größten Abstand zur Verbindungsgeraden aufweist.

Außerhalb der Kantenvertiefung kann sich die Außenkante entlang der Verbindungsgeraden erstrecken oder verglichen mit der Kantenvertiefung auf der entgegengesetzten Seite der Verbindungsgeraden verlaufen und sozusagen einen Kantenvorsprung bilden. Bei einer bevorzugten Ausführungsform verläuft die Außenkante nicht durch die virtuelle Verbindungsgerade hindurch, so dass kein Kantenvorsprung vorhanden ist.

Durch die an der Außenkante gebildete Kantenvertiefung an den Laufradschaufeln wird zwar deren Steifigkeit reduziert, jedoch werden innere Spannungen im Betrieb des Laufrades im Bereich der Verbindung zwischen den Laufradschaufeln und dem ersten Trägerteil und/oder dem zweiten Trägerteil deutlich reduziert. Dadurch kann erreicht werden, dass das Laufrad für Ventilatoren mit einer höheren maximalen Drehzahl einsetzbar ist, ohne die Materialstärken der Trägerteile und/oder der Laufradschaufeln zu erhöhen.

Durch die erfindungsgemäße Ausgestaltung können im Vergleich zu Laufrädern mit vergleichbarer Baugröße Drehzahlerhöhungen von mindestens 8% bis 9% und bis zu über 25% erreicht werden. Die Laufräder eignen sich bei kleineren Baugrößen im Bereich von bis zu 450 mm Durchmesser für Drehzahlen von mindestens 3500 Umdrehungen pro Minute bis zu 4350 Umdrehungen pro Minute. Für Laufräder mit Baugrößen von 500 mm Durchmessern und mehr können Drehzahlen von mindestens 2300 Umdrehungen pro Minute und bis zu 2900 oder 3000 Umdrehungen pro Minute erreicht werden.

Entlang ihrer insbesondere gekrümmten Erstreckung zwischen der Innenkante und der Außenkante hat die erste Längskante eine erste Länge. Analog hierzu hat die zweite Längskante von der Innenkante bis zur Außenkante eine zweite Länge. Die Längen der Längskanten werden zwischen Verbindungspunkten gemessen, an denen die Längskanten in die Innenkante bzw. die Außenkante übergehen und an denen sie in Kontakt sind mit dem ersten Trägerteil bzw. dem zweiten Trägerteil. Für die Außenkante sind dies der erste Verbindungspunkt und der zweite Verbindungspunkt, wie es oben erläutert wurde. Die Innenkante bildet im Übergang zur ersten Längskante einen dritten Verbindungspunkt und im Übergang zur zweiten Längskante einen vierten Verbindungspunkt. Die erste Längskante erstreckt sich somit zwischen dem ersten Verbindungspunkt und dem dritten Verbindungspunkt und die zweite Längskante erstreckt sich zwischen dem zweiten Verbindungspunkt und dem vierten Verbindungspunkt.

Entlang der virtuellen Verbindungsgeraden hat der erste Verbindungspunkt einen Abstand vom zweiten Verbindungspunkt, der eine Schaufelradhöhe definiert.

Die Kantenvertiefung hat einen lokalen Tiefpunkt und vorzugsweise ausschließlich einen einzigen lokalen Tiefpunkt. An dem lokalen Tiefpunkt hat die Außenkante rechtwinklig zur Verbindungsgeraden betrachtet einen Tiefpunktabstand. Der lokale Tiefpunkt hat parallel zur virtuellen Verbindungsgeraden betrachtet einen Abstand von der ersten Längskante, der eine erste Höhe definiert. Der Abstand parallel zur virtuellen Verbindungsgeraden betrachtet des lokalen Tiefpunkts von der zweiten Längskante definiert eine zweite Höhe. Die erste Höhe und die zweite Höhe sind unterschiedlich groß.

Es ist bevorzugt, wenn der Tiefpunktabstand mindestens 2,5% oder mindestens 5,0% oder mindestens 7,5% oder mindestens 10% der ersten Länge beträgt. Zusätzlich oder alternativ kann der Tiefpunktabstand höchstens 25% oder höchstens 20% oder höchstens 15% oder höchstens 12,5% der ersten Länge betragen.

Beispielsweise kann der Tiefpunktabstand in einem der folgenden Bereiche liegen, einschließlich der jeweiligen Bereichsgrenze: 2,5% bis 25% der ersten Länge oder 2,5% bis 20% der ersten Länge oder 5,0% bis 15% der ersten Länge oder 7,5% bis 12,5% der ersten Länge.

Die erste Höhe beträgt vorzugsweise mindestens 5,0% oder mindestens 7,5% oder mindestens 10% oder mindestens 15% der Schaufelradhöhe. Zusätzlich oder alternativ beträgt die erste Höhe höchstens 40% oder höchstens 30% oder höchstens 25% oder höchstens 20% oder höchstens 17,5% der Schaufelradhöhe.

Die erste Höhe kann vorzugsweise in einem der nachfolgend genannten Bereiche liegen, einschließlich der jeweiligen Bereichsgrenze: 5,0% bis 40% oder 7,5% bis 30% oder 10% bis 25% oder 10% bis 20% oder 15% bis 20% der Schaufelradhöhe.

Bei einer bevorzugten Ausführungsform hat die Außenkante entlang der Kantenvertiefung einen konkav gekrümmten ersten Kantenabschnitt und einen konkav gekrümmten zweiten Kantenabschnitt, die sich vorzugsweise unmittelbar aneinander anschließen und deren maximale Krümmungen unterschiedlich groß sind. Die beiden Kantenabschnitte schließen sich bei einem Ausführungsbeispiel am lokalen Tiefpunkt unmittelbar aneinander an.

Vorzugsweise ist die Außenkante eckenlos und/oder stufenlos ausgebildet. Mathematisch gesprochen kann der Verlauf der Außenkante stetig und differenzierbar sein.

Bei einem Ausführungsbeispiel kann sich an den konkav gekrümmten ersten Kantenabschnitt ein konvex gekrümmter dritter Kantenabschnitt anschließen. Zusätzlich oder alternativ kann sich an den konkav gekrümmten zweiten Kantenabschnitt ein konvex gekrümmter vierter Kantenabschnitt anschließen.

Es ist vorteilhaft, wenn zumindest einer von den konvex gekrümmten Kantenabschnitten (beispielsweise dritter und/oder vierter Kantenabschnitt) ein weiterer konkav gekrümmter Kantenabschnitt anschließt, also beispielsweise ein konkav gekrümmter fünfter Kantenabschnitt und/oder ein konkav gekrümmter sechster Kantenabschnitt.

Es wird an dieser Stelle ausdrücklich darauf hingewiesen, dass die Nummerierung Merkmalen lediglich der Unterscheidbarkeit dient und keine Reihenfolge oder Priorisierung darstellt. Beispielsweise setzt die Erwähnung eines sechsten Kantenabschnitts nicht voraus, dass auch ein fünfter Kantenabschnitt vorhanden ist.

Die Position der Kantenvertiefung bzw. des lokalen Tiefpunkts näher am ersten Trägerteil reduziert insbesondere im Verbindungsbereich zwischen dem ersten Trägerteil und der Laufradschaufel auftretende Spannungen. Dies ist insbesondere dann vorteilhaft, wenn im Betrieb des Laufrades im ersten Trägerteil höhere Spannungen auftreten als im zweiten Trägerteil. Abhängig von der Ausführungsform kann das erste Trägerteil die Bodenscheibe und das zweite Trägerteil die Deckscheibe des Laufrades sein oder alternativ umgekehrt.

Vorteilhafte Ausgestaltungen der Erfindung ergeben sich aus den abhängigen Ansprüchen, der Beschreibung und der Zeichnung. Nachfolgend wird die Erfindung basierend auf der beigefügten Zeichnung im Einzelnen erläutert. In der Zeichnung zeigen:
Figur 1 eine schematische perspektivische Darstellung eines Ventilators mit einem Ausführungsbeispiel eines erfindungsgemäßen Laufrades und
Figuren 2 und 3 jeweils eine Teildarstellung eines Ausführungsbeispiels eines Laufrades im Bereich einer der Laufradschaufeln in perspektivischer Darstellung.

In Figur 1 ist ein Ventilator 10 (z.B. Radial- oder Diagonalventilator) schematisch dargestellt, der ein erfindungsgemäßes Ausführungsbeispiel eines Laufrades 11 aufweist. Das Laufrad 11 ist zur Drehung um eine Drehachse D eingerichtet. Zur Drehung bzw. Rotation des Laufrades um die Drehachse D hat der Ventilator 10 einen Elektromotor 12.

Das Laufrad 11 weist ein erstes Trägerteil 15, ein zweites Trägerteil 16 und mehrere Laufradschaufeln 17 auf. Die Laufradschaufeln 17 sind zwischen dem ersten Trägerteil 15 und dem zweiten Trägerteil 16 angeordnet, wobei die beiden Trägerteile 15, 16 in einer Axialrichtung A, die parallel zur Drehachse D ausgerichtet ist, mit Abstand zueinander angeordnet sind. Die Laufradschaufeln 17 sind mit Abstand zur Drehachse D angeordnet und erstrecken sich gekrümmt von einer Innenkante 18 zu einer Außenkante 19. Die Innenkante 18 jeder Laufradschaufel 17 hat einen kleineren Abstand zur Drehachse D als die Außenkante 19.

Jede Laufradschaufel 17 hat außerdem eine erste Längskante 20 sowie eine zweite Längskante 21. Die beiden Längskanten 20, 21 sind in Axialrichtung A mit Abstand zueinander angeordnet und mit Blich in Axialrichtung vorzugsweise nicht deckungsgleich. Entlang der ersten Längskante 20 ist die Laufradschaufel 17 mit dem ersten Trägerteil 15 verbunden. Entlang der zweiten Längskante 21 ist die Laufradschaufel 17 mit dem zweiten Trägerteil 16 verbunden.

Das erste Trägerteil 15 kann eine Bodenscheibe und das zweite Trägerteil 16 eine Deckscheibe sein oder auch umgekehrt. Beispielsgemäß ist das erste Trägerteil 15 benachbart zum Motor 12 des Ventilators 10 angeordnet, während sich das zweite Trägerteil 16 an der Einströmseite des Ventilators 10 befindet, also stromaufwärts des zweiten Trägerteils 15 angeordnet ist.

Der Übergang der ersten Längskante 20 zur Außenkante 19 bildet einen ersten Verbindungspunkt X1. Der Übergang von der zweiten Längskante 21 zur Außenkante 19 bildet einen zweiten Verbindungspunkt X2. Der Übergang von der ersten Längskante 20 in die Innenkante 18 bildet einen dritten Verbindungspunkt X3. Der Übergang von der zweiten Längskante 21 zur Innenkante 18 bildet einen vierten Verbindungspunkt X4. An den Verbindungspunkten X1 bis X4 sind die Längskanten 20 bzw. 21 mit dem jeweils zugeordneten Trägerteil 15 bzw. 16 verbunden.

Die Verbindung zwischen den Laufradschaufeln 17 und den Trägerteilen 15, 16 ist beispielsgemäß durch eine stoffschlüssige Verbindung realisiert, z.B. eine Schweißverbindung. Zusätzlich oder alternativ kann auch eine Haftverbindung unter Verwendung von Klebstoff realisiert werden. Bei einem modifizierten Ausführungsbeispiel sind die beiden Trägerteile 15, 16 und die Laufradschaufeln 17 als monolithischer Körper und somit nahtlos ausgeführt.

Eine virtuelle Verbindungsgerade G erstreckt sich durch den ersten Verbindungspunkt X1 (Übergang von der ersten Längskante 20 zur Außenkante 19) und den zweiten Verbindungspunkt X2 (Übergang von der zweiten Längskante 21 zur Außenkante 19). Entlang der Verbindungsgeraden G definiert der Abstand zwischen dem ersten Verbindungspunkt X1 und dem zweiten Verbindungspunkt X2 eine Schaufelradhöhe S. Entlang der ersten Längskante 20 hat die Laufradschaufel 17 zwischen dem ersten Verbindungspunkt X1 und dem dritten Verbindungspunkt X3 eine erste Länge L1. Entlang der zweiten Längskante 21 hat die Laufradschaufel 17 zwischen dem zweiten Verbindungspunkt X2 und dem vierten Verbindungspunkt X4 eine zweite Länge L2.

Gegenüber der virtuellen Verbindungsgeraden G ist die Außenkante 19 zumindest an einer Stelle vertieft ausgebildet und begrenzt dort eine Kantenvertiefung 25. Die Kantenvertiefung 25 ist von der Verbindungsgeraden G aus betrachtet, konkav ausgeführt und weist einen lokalen Tiefpunkt P auf.

Der Tiefpunkt P hat rechtwinklig zur Verbindungsgeraden G gesehen einen Tiefpunktabstand T von der Verbindungsgeraden G. Der Tiefpunkt P hat parallel zur Verbindungsgerade G gesehen einen Abstand vom ersten Verbindungspunkt X1, der eine erste Höhe H1 definiert und einen Abstand zum zweiten Verbindungspunkt X2, der eine zweite Höhe H2 definiert. Die Summe aus erster Höhe H1 und zweiter Höhe H2 entspricht der Schaufelradhöhe S. Die erste Höhe H1 ist insbesondere kleiner als die zweite Höhe H2.

Vorzugsweise hat die erste Höhe H1 einen Betrag von mindestens 5,0% oder mindestens 7,5% oder mindestens 10% oder mindestens 15% der Schaufelradhöhe S. Vorzugsweise hat die erste Höhe H1 einen Betrag von maximal 40% oder maximal 30% oder maximal 25% oder maximal 20% oder maximal 17,5% der Schaufelradhöhe S. Die angegebenen Minimalwerte und Maximalwerte können beliebig miteinander kombiniert werden.

Es ist bevorzugt, wenn der Tiefpunktabstand T mindestens 2,5% oder mindestens 5,0% oder mindestens 7,5% oder mindestens 10% der ersten Länge L1 beträgt. Vorzugsweise hat der Tiefpunktabstand T einen Betrag von maximal 25% oder maximal 20% oder maximal 15% oder maximal 12,5% der ersten Länge L1. Die Mindestwerte und Maximalwerte können beliebig miteinander kombiniert werden.

Es ist bevorzugt, wenn die Außenkante 19 lediglich einen einzigen Tiefpunkt P aufweist, dessen Tiefpunktabstand T im angegebenen Bereich liegt. Vorzugsweise haben die Außenkanten 19 einen Verlauf, bei dem sie nur einen einzigen Tiefpunkt P begrenzen oder, wenn mehrere lokale Tiefpunkte P vorhanden sind, haben die Tiefpunkte P voneinander verschiedene Tiefpunktabstände T.

Ausgehend vom Tiefpunkt P hat die Außenkante bei den in den Figuren 2 und 3 dargestellten Ausführungsbeispielen einen ersten Kantenabschnitt 26 auf der Seite zur ersten Längskante hin und einen zweiten Kantenabschnitt 27 auf der Seite zur zweiten Längskante hin. Der erste Kantenabschnitt 26 und der zweite Kantenabschnitt 27 sind konkav gekrümmt und haben vorzugsweise unterschiedlich große maximale Krümmungen. Vorzugsweise ist die maximale Krümmung des ersten Kantenabschnitts 26 größer als die des zweiten Kantenabschnitts 27.

Optional kann die Außenkante 19 zusätzlich zum ersten Kantenabschnitt 26 und dem zweiten Kantenabschnitt 27 weitere Kantenabschnitte aufweisen, z.B. einen dritten Kantenabschnitt 28 und/oder einen vierten Kantenabschnitt 29 (Figur 2). Der dritte Kantenabschnitt 28 kann sich an den ersten Kantenabschnitt 26 anschließen und/oder der vierte Kantenabschnitt 29 kann sich an den zweiten Kantenabschnitt 27 anschließen. Der dritte Kantenabschnitt 28 und der vierte Kantenabschnitt 29 sind von der virtuellen Verbindungsgeraden G aus betrachtet konvex ausgebildet.

Weiter optional kann die Außenkante 19 noch einen weiteren Kantenabschnitt aufweisen, der aus Sicht der Verbindungsgeraden G konkav gekrümmt sein kann, beispielsweise einen fünften Kantenabschnitt 30. Der fünfte Kantenabschnitt 30 kann sich an den vierten Kantenabschnitt 29 und/oder den zweiten Verbindungspunkt X2 anschließen.

In Abwandlung des in Figur 2 dargestellten Ausführungsbeispiels mit konkaven und konvexen Kantenabschnitten, können die Laufradschaufeln 17 auch Außenkanten 19 aufweisen, die lediglich konkave Kantenbereiche hat, beispielsweise den ersten Kantenabschnitt 26 und den zweiten Kantenabschnitt 27. Die Kantenabschnitte 26, 27 können sich dabei ausgehend vom Tiefpunkt P bis zum ersten Verbindungspunkt X1 beziehungsweise zum zweiten Verbindungspunkt X2 erstrecken.

Die Erfindung betrifft ein Laufrad 11 mit zwei Trägerteilen 15, 16 und mehreren Laufradschaufeln 17, die zwischen den beiden Trägerteilen 15, 16 angeordnet sind und mit einer ersten Längskante 20 mit dem ersten Trägerteil 15 und mit einer zweiten Längskante 21 mit dem zweiten Trägerteil 16 verbunden sind. Eine Außenkante 19 jeder Laufradschaufel 17 verbindet die beiden Längskanten 20, 21 und weist eine Kantenvertiefung 25 auf, an der die Außenkante 19 einen lokalen Tiefpunkt P hat. Die Position des Tiefpunktes P befindet sich näher an dem Trägerteil 15, 16, in dem beim Betrieb des Laufrades 11 höhere innere Spannungen beziehungsweise Belastungen auftreten.

### Bezugszeichenliste:

- 10: Ventilator
- 11: Laufrad
- 12: Elektromotor

- 15: erstes Trägerteil
- 16: zweites Trägerteil
- 17: Laufradschaufel
- 18: Innenkante
- 19: Außenkante
- 20: erste Längskante
- 21: zweite Längskante

- 25: Kantenvertiefung
- 26: erster Kantenabschnitt
- 27: zweiter Kantenabschnitt
- 28: dritter Kantenabschnitt
- 29: vierter Kantenabschnitt
- 30: fünfter Kantenabschnitt

- A: Axialrichtung
- D: Drehachse
- G: Verbindungsgerade
- H1: erste Höhe
- H2: zweite Höhe
- L1: erste Länge
- L2: zweite Länge
- P: lokaler Tiefpunkt
- S: Schaufelradhöhe
- T: Tiefpunktabstand
- X1: erster Verbindungspunkt
- X2: zweiter Verbindungspunkt
- X3: dritter Verbindungspunkt
- X4: vierter Verbindungspunkt

## Patentansprüche

1. Laufrad (11) für einen Ventilator (10), aufweisend:
- ein erstes Trägerteil (15),
- ein zweites Trägerteil (16), das parallel zu einer Drehachse (D) des Laufrades (11) gesehen mit Abstand zum ersten Trägerteil (15) angeordnet ist,
- mehrere Laufradschaufeln (17), die sich zwischen den Trägerteilen (15, 16) erstrecken und mit einer ersten Längskante (20) am ersten Trägerteile (15) und mit einer zweiten Längskante (21) am zweiten Trägerteil (16) befestigt sind, wobei sich eine Außenkante (19) jeder Laufradschaufel (17) zwischen einem ersten Verbindungspunkt (X1) im Übergang zu der ersten Längskante (20) und einem zweiten Verbindungspunkt (X2) im Übergang zu der zweiten Längskante (21) erstreckt und verglichen mit einer sich durch die Verbindungspunkte (X1, X2) erstreckenden virtuelle Verbindungsgeraden (G) eine Kantenvertiefung (25) begrenzt, und wobei die Außenkante (19) einen größeren Abstand zur Drehachse (D) des Laufrades (11) aufweist als eine Innenkante (18) derselben Laufradschaufel (17), die die beiden Längskanten (20, 21) auf der der Außenkante (19) entgegengesetzten Seite verbindet,
wobei die erste Längskante (20) eine erste Länge (L1) aufweist, wobei eine Schaufelradhöhe (S) durch den parallel zur Verbindungsgeraden (G) zu messenden Abstand zwischen dem ersten Verbindungspunkt (X1) und dem zweiten Verbindungspunkt (X2) definiert ist, wobei die Kantenvertiefung (25) einen lokalen Tiefpunkt (P) aufweist, der einen rechtwinkelig zu der Verbindungsgeraden (G) zu messenden Tiefpunktabstand (T) von der Verbindungsgeraden (G) aufweist, wobei eine erste Höhe (H1) einen parallel zur Verbindungsgeraden (G) zu messenden Abstand des lokalen Tiefpunkts (P) von der ersten Längskante (20) definiert und eine zweite Höhe (H2) einen parallel zur Verbindungsgeraden (G) zu messenden Abstand des lokalen Tiefpunkts (P) von der zweiten Längskante (21) definiert, und wobei die erste Höhe (H1) kleiner ist als die zweite Höhe (H2).

2. Laufrad nach Anspruch 1, wobei der Tiefpunktabstand (T) mindestens 2,5% oder mindestens 5,0% oder mindestens 7,5% oder mindestens 10% der ersten Länge (L1) beträgt.

3. Laufrad nach Anspruch 1 oder 2, wobei der Tiefpunktabstand (T) höchstens 25% oder höchstens 20% oder höchstens 15% oder höchstens 12,5% der ersten Länge (L1) beträgt.

4. Laufrad nach einem der vorhergehenden Ansprüche, wobei der Tiefpunktabstand (T) 2,5% bis 25% der ersten Länge (L1) beträgt oder 2,5% bis 20% der ersten Länge (L1) beträgt oder 5,0% bis 15% der ersten Länge (L1) beträgt oder 7,5% bis 12,5% der ersten Länge (L1) beträgt.

5. Laufrad nach einem der vorhergehenden Ansprüche, wobei die erste Höhe (H1) mindestens 5,0% oder mindestens 7,5% oder mindestens 10% oder mindestens 15% der Schaufelradhöhe (S) beträgt.

6. Laufrad nach einem der vorhergehenden Ansprüche, wobei die erste Höhe (H1) höchstens 40% oder höchstens 30% oder höchstens 25% oder höchstens 20% oder höchstens 17,5% der Schaufelradhöhe (S) beträgt.

7. Laufrad nach einem der vorhergehenden Ansprüche, wobei die erste Höhe (H1) 5,0% bis 40% oder 7,5% bis 30% oder 10% bis 25% oder 10% bis 20% oder 15% bis 20% der Schaufelradhöhe (S) beträgt.

8. Laufrad nach einem der vorhergehenden Ansprüche, wobei die Außenkante (19) entlang der Kantenvertiefung (25) einen konkav gekrümmten ersten Kantenabschnitt (26) und einen konkav gekrümmten zweiten Kantenabschnitt (27) aufweist, die sich aneinander anschließen und deren maximale Krümmungen unterschiedlich groß sind.

9. Laufrad nach Anspruch 8, wobei sich der erste Kantenabschnitt (26) und zweite Kantenabschnitt (27) an den lokalen Tiefpunkt (P) der Kantenvertiefung (25) anschließen.

10. Laufrad nach Anspruch 8 oder 9, wobei sich an den konkav gekrümmten ersten Kantenabschnitt (26) ein konvex gekrümmter dritter Kantenabschnitt (28) anschließt.

11. Laufrad nach einem der Ansprüche 8 bis 10, wobei sich an den konkav gekrümmten zweiten Kantenabschnitt (27) ein konvex gekrümmter vierter Kantenabschnitt (29) anschließt.

12. Laufrad nach Anspruch 10 oder 11, wobei sich an zumindest einen von den konvex gekrümmten Kantenabschnitten (28, 29) ein weiterer konkav gekrümmter Kantenabschnitt (30) anschließt.

13. Laufrad nach einem der vorhergehenden Ansprüche, wobei die im Betrieb auftretenden Spannungen innerhalb des ersten Trägerteils (15) größer sind als innerhalb des zweiten Trägerteils (16).

14. Laufrad nach einem der vorhergehenden Ansprüche, wobei die Trägerteile (15, 16) und die Schaufelräder (17) mittels einer stoffschlüssigen Verbindung und/oder einer Klebeverbindung miteinander verbunden sind oder wobei die Trägerteile (15, 16) und die Schaufelräder (17) einen monolithischen Körper bilden.
